# EUROPÄISCHE PATENTSCHRIFT

(11) **EP 3 117 490 B1**
(45) Veröffentlichungstag und Bekanntmachung des Hinweises auf die Patenterteilung: **18.04.2018**
(21) Anmeldenummer: 15712784.6
(22) Anmeldetag: 09.03.2015
(51) Int. Cl.: H01R 13/64, H01R 13/645

(54) **VERPOLUNGSSCHUTZ**
POLARITY-REVERSAL PROTECTION MEANS
PROTECTION CONTRE L'INVERSION DE POLARITÉ

(30) Priorität: 14.03.2014 DE 102014003477
(43) Veröffentlichungstag der Anmeldung: 18.01.2017
(73) Patentinhaber: ERNI Production GmbH & Co. KG, 73099 Adelberg (DE)
(72) Erfinder: LAPPÖHN, Jürgen, 73108 Gammelshausen (DE)
(74) Vertreter: Jakelski & Althoff Patentanwälte PartG mbB
(86) Internationale Anmeldenummer: PCT/DE2015/100093
(87) Internationale Veröffentlichungsnummer: WO 2015/135531

(56) Entgegenhaltungen:
- JP-A- H10 223 299
- US-A- 4 376 565
- US-A1- 2004 023 564
- US-A1- 2009 325 416

## Beschreibung

Die Erfindung betrifft einen Verpolungsschutz für Steckverbinder mit zwei ineinander steckbaren Steckverbinderteilen nach der Gattung des unabhängigen Anspruchs 1.

### Stand der Technik

Um eine Verpolung durch eine Fehlsteckung zweier Steckverbinderteile zu verhindern, ist heute sehr oft ein Verpolungsschutz vorgesehen, wobei das eine Steckverbinderteil ein erstes Codierelement und das andere Steckverbinderteil ein zweites Codierelement aufweisen. Diese Codierelemente sind an den beiden Steckverbinderteilen so angeordnet, dass eine Steckung nur in einer gewünschten Position der Steckverbinderteile möglich ist. Eine falsche Anordnung des einen Steckverbinderteils gegenüber dem anderen, beispielsweise eine Drehung um 180°, die zu einer Verpolung führen würde, wird dagegen von einem solchen Verpolungsschutz wirkungsvoll verhindert. Derartige Steckverbinder werden auch in rauen Umgebungen eingesetzt, beispielsweise in Automobilen oder in Flugzeugen, beispielsweise Hubschraubern. Bei diesen Anwendungsfällen kann es zu erheblichen Rüttelbelastungen und Vibrationen kommen, die zu einem unbeabsichtigten Lösen der beiden Steckverbinderteile und damit zu Kontaktunterbrechungen führen können. Derartige Steckverbinder weisen deshalb auch Verriegelungselemente auf, um ein unbeabsichtigtes Lösen zu verhindern. Aber auch mit diesen Verriegelungselementen, die zwar ein unbeabsichtigtes Lösen der beiden Steckverbinderteile wirkungsvoll verhindern, kann nicht ausgeschlossen werden, dass bei erheblichen Rüttel- und Vibrationsbelastungen die Kontaktelemente der Steckverbinderteile aneinander reiben und aufgrund dieser kontinuierlichen Reibung mit entsprechenden Vibrationsfrequenzen Kontaktelemente der Steckverbinderteile beschädigt werden, bis hin zu einer irreversiblen Unterbrechung des elektrischen Kontaktes.

Aus der US 4,376,565 geht ein Verpolungsschutz für einen Steckverbinder mit zwei ineinander steckbaren Steckverbinderteilen hervor, wobei das eine Steckverbinderteil ein erstes Kodierelement und das andere Steckverbinderteil ein zweites Kodierelement aufweisen und wobei die beiden Kodierelemente so aneinander angepasst sind, dass sie bei korrekter Anordnung der Steckverbinderteile eine Steckung ermöglichen und bei nicht korrekter Anordnung der Steckverbinderteile eine Steckung verhindern. Das eine Kodierelement ist eine Steckrichtung verlaufende Nut und das andere Kodierelment ist eine in Steckrichtung verlaufende Kodierrippe, die U-förmig mit U-förmig angeordneten Wänden ausgebildet ist.

Aus der US 2009/0325416 A1 ist ein Steckverbinder mit Verpolungsschutz bekannt geworden, bei dem das eine Steckverbinderteil eine in Steckrichtung verlaufende Nut aufweist, und dass andere Steckverbinderteil eine in Steckrichtung verlaufende U-förmige Rippe mit elastisch biegbaren U-förmig angeordneten Wänden aufweist, um den Vibrationswiderstand des Steckverbinders zu verbessern. Die Nut und die U-förmige Rippe sind allerdings keine Kodierelemente. Kodierelemente, Verrieglungselemente und Vibrationsschutzelemente sind bei diesem Steckverbinder durch unterschiedliche konstruktive Maßnahmen ausgeführt.

### Offenbarung der Erfindung

### Vorteile der Erfindung

Der erfindungsgemäße Verpolungsschutz für Steckverbinder mit den Merkmalen des Anspruchs 1 ermöglicht nicht nur auf sehr vorteilhafte und wirkungsvolle Weise einen Verpolungsschutz, sondern gleichzeitig auch eine Fixierung der beiden Steckverbinderteile aneinander, derart, dass auch bei erheblichen Rüttel- und Vibrationsbelastungen eine Bewegung der beiden Steckverbinderteile relativ zueinander praktisch ausgeschlossen ist. Der große Vorteil hierbei ist, dass keine zusätzlichen Einrichtungen an den Steckverbinderteilen vorgesehen sein müssen, die eine solche Relativbewegung der Steckverbinderteile zueinander bei erheblichen Rüttel- und Vibrationsbelastungen verhindern. Es wird vielmehr durch die Ausgestaltung des einen Codierelements als in Steckrichtung verlaufende Nut mit trapezförmigem Querschnitt und des anderen Codierelements als in Steckrichtung verlaufende U-förmige Codierrippe mit elastisch biegbaren U-förmig angeordneten Wänden möglich, eine definierte Klemmkraft der Codierrippe in der Codiernut zu erzeugen. Der Verpolungsschutz stellt also bei der erfindungsgemäßen Lösung gleichzeitig auch eine Einrichtung dar, die eine Relativbewegung der beiden Steckverbinderteile zueinander selbst bei erheblichen Rüttel- und Vibrationsbelastungen wirkungsvoll verhindert.

Dies wird dadurch realisiert, dass die U-förmig angeordneten Wände, nachfolgend auch kurz als U-Wände bezeichnet, der U-förmigen Codierrippe, die senkrecht aufragen, aufgrund der trapezförmigen Ausbildung der Nut elastisch deformiert werden, indem sie aufgrund der schrägen Anordnung der Wände nach innen gedrückt werden und eine Kraft auf die trapezförmig angeordneten Wände ausüben. Hierdurch wird eine Fixierung der beiden Steckverbinderteile ineinander im miteinander gesteckten Zustand ermöglicht. Aufgrund der elastischen Ausbildung der U-Wände ist auch ein Auseinanderziehen der beiden Steckverbinderteile unter Ausübung einer vorgebbaren Auszugskraft möglich. Die U- Wände werden nach dem Lösen der beiden Steckverbinderteile aufgrund ihrer Elastizität wieder zurückgebogen. Bei einem erneuten Steckvorgang werden sie wiederum aufgrund der Schrägstellung der trapezförmig angeordneten Wände nach innen gebogen und üben aufgrund ihrer Elastizität eine in Richtung der trapezförmigen Wände ausgeübte Kraft aus, die eine Klemmung der Codierrippe in der trapezförmigen Nut bewirkt.

Durch die in den abhängigen Ansprüchen aufgeführten Maßnahmen sind vorteilhafte Weiterbildungen des in dem unabhängigen Anspruch 1 angegebenen Verpolungsschutzes möglich. So kann rein prinzipiell die Kraft, mit der die U-Wände auf die trapezförmig schräg gestellten Wände der Nut wirken aufgrund der Länge der U-Wände in Steckrichtung definiert werden. Lange U-Wände, praktisch über die gesamte Nut hinweg, ermöglichen bei vorgegebener Dicke der U-Wände eine größere Kraft als kurze U-Wände. Gemäß einer besonders vorteilhaften Ausführungsform ist jedoch vorgesehen, die Kraft über die Dicke der U-Wände zu definieren und damit die Dicke der U- Wände an eine vorgebbare Auszugskraft des einen Steckverbinderteils aus dem anderen anzupassen. Auf diese Weise können die U- Wände über die im Wesentlichen gesamte Länge in Steckrichtung ausgebildet sein, was erheblich zur Stabilität der U- Wände beiträgt, da sie insbesondere auch auf ihrer der Steckseite abgewandten Seite außerhalb der Nut beispielsweise mit einem Gehäuseteil des Steckverbinderteils verbunden sein können, was bei einer kürzeren Ausbildung der U- Wände nicht möglich wäre, da diese zur Realisierung des Verpolungsschutzes immer auf der Steckseite des Steckverbinderteils beginnen müssen und sich so nicht über die gesamte Länge der Nut erstrecken können.

Eine besonders vorteilhafte und bevorzugte Ausführungsform sieht vor, dass die U-förmig ausgebildete Codierrippe an ihrem vorderen, steckseitigen Ende einen Bereich aufweist, der trapezförmig ausgebildet ist und zwar derart, dass seine äußere trapezförmige Gestalt an die trapezförmige Nut angepasst ist. Dieser vordere trapezförmige Bereich, der bevorzugt als trapezförmiger Steg ausgebildet ist, ist vorzugsweise mit den U-förmigen Wänden der U-förmigen Codierrippe verbunden. Die U-förmigen angeordneten Wände sind also am vorderen, steckseitigen Ende mit dem trapezförmigen Steg verbunden, an ihrem hinteren, der Steckseite abgewandten Ende können sie mit einem Gehäuseteil des Steckverbinderteils verbunden sein. Auf diese Weise wird nicht nur der Verpolungsschutz widerstandsfähiger, da der vordere trapezförmige Bereich der Codierrippe höhere Widerstandskräfte bei nicht korrekter Anordnung der Steckverbinderteile relativ zueinander ermöglicht. Es wird darüber hinaus auch die Stabilität und Widerstandsfähigkeit gegenüber Beschädigungen der U- Wände dadurch verbessert, dass diese an zwei Seiten mit einem Gehäuseteil verbunden sind, nämlich am vorderen, steckseitigen Ende mit dem trapezförmigen Steg, der Teil eines Steckverbindergehäuses ist, und am hinteren der Stegseite abgewandten Ende mit einem entsprechenden Gehäuseteil, beispielsweise einer Gehäusewand des Steckverbindergehäuses.

Bei einer besonders bevorzugten Ausführungsform ist dabei vorgesehen, dass zwischen dem trapezförmigen Steg und den U-förmig angeordneten Wänden in Steckrichtung jeweils schräg verlaufende Gleitbereiche angeordnet sind. Diese Gleitbereiche ermöglichen ein Hineingleiten der Codierrippe in die Codiernut bei korrekter Steckung der beiden Steckverbinderteile ineinander. Sie fördern auch das Nachinnenbiegen der U-förmig angeordneten Wände in der trapezförmigen Nut während des Steckvorgangs.

Die Nut mit trapezförmigem Querschnitt ist dabei in vorteilhafter Weise in einem Steckverbindergehäuse des einen Steckverbinderteils angeordnet und die Codierrippe ist bevorzugt am Steckverbindergehäuse des anderen Steckverbinderteils angeordnet. Bevorzug ist die Codierrippe einstückig mit dem Steckverbindergehäuse ausgebildet.

Dabei ist vorteilhafter Weise vorgesehen, dass sich die U-förmigen Wände an ihren, der Steckseite abgewandten Enden an denen sie mit einer Gehäusewand verbunden sind, zur Gehäusewand hin verjüngen. Dies erleichtert ein vollständiges Hineinschieben der beiden Steckverbinderteile ineinander.

### Kurze Beschreibung der Zeichnungen

Ausführungsbeispiele der Erfindung sind in den Zeichnungen dargestellt und in der nachfolgenden Beschreibung näher erläutert.

Es zeigen
- Fig. 1: eine isometrische, teilweise weggebrochene Darstellung eines Steckverbinderteils mit einem als Codiernut mit trapezförmigen Querschnitt ausgebildeten Codierelement;
- Fig. 2: eine isometrische, teilweise weggebrochene Darstellung eines mit dem in Fig. 1 dargestellten Steckverbinderteils korrespondierenden zweiten Steckverbinderteils mit einem Codierelement in Form einer Codierrippe, die U-förmig ausgebildet ist;
- Fig. 3: eine Schnittdarstellung der beiden ineinander gesteckten Steckverbinderteile und
- Fig. 4: eine in Figur 3 mit IV bezeichnete Ausschnittvergrößerung.

### Ausführungsformen der Erfindung

Ein Steckverbinder, dargestellt in den Figuren, weist zwei ineinander steckbare Steckverbinderteile auf. Ein erstes Steckverbinderteil 100 ist beispielsweise als Messerleiste ausgebildet mit einem Gehäuse 105, in dem eine Stecköffnung 106 vorgesehen ist, in der wiederum Messerkontakte 107 angeordnet sind. Dieses Steckverbinderteil 100 ist beispielsweise auf einer (nicht gezeigten) Leiterplatte angeordnet, wofür entsprechende SMD-Kontaktelemente 108 vorgesehen sind.

Ein zu diesem Steckverbinderteil 100 passendes Steckverbinderteil 200, dargestellt in Fig. 2, ist als Federleiste ausgebildet. Es weist ein Gehäuse 205 auf, in dem Öffnungen 207 angeordnet sind, in welchen wiederum an sich bekannte Federelemente angeordnet sind, die in Fig. 2 nicht sichtbar sind.

Das in Fig. 1 dargestellte Steckverbinderteil 100 weist ein erstes Codierelement 110 in Form einer Nut mit trapezförmigen Wänden 120 auf, das in Fig. 2 dargestellte Steckverbinderteil weist ein zweites Codierelement 210 auf, welches als Codierrippe ausgebildet ist, die in ihrem vorderen Bereich mit einem Steg 211 mit trapezförmigen Seitenwänden 215 abschließt. Dieser trapezförmige Steg 211 weist Maße auf, die an die trapezförmige Nut 110 so angepasst sind, dass ein Ineinanderschieben des zweiten Codierelements 210 in das erste Codierelement 110, bei korrekter Anordnung der Steckverbinderteile relativ zueinander möglich ist. Bei nicht korrekter Anordnung der Steckverbinderteile 100, 200 ist dagegen eine Steckung nicht möglich, da die Codierrippe 210 beispielsweise auf eine Gehäusewand des Gehäuses 100 auftrifft und so eine Steckung verhindert wird. Insoweit wird durch die Nut 110 und die Codierrippe 210 ein Verpolungsschutz realisiert. Gleichzeitig erfüllt dieser Verpolungsschutz aber noch eine weitere, sehr wichtige Funktion. Er dient nämlich der Fixierung der beiden Steckverbinderteile 100, 200 aneinander und zwar in der Weise, dass auch bei einer hohen Vibrations- oder Rüttelbelastung der Steckverbindung ein Bewegen der Steckverbinderteile 100, 200 relativ zueinander ausgeschlossen ist. Hierdurch wird sehr wirkungsvoll verhindert, dass die Kontaktelemente, also die Messerkontakte 107 und die Federkontakte, aufgrund von Vibrationen aneinander reiben und es so zu Beschädigungen der Kontakte bis hin zur Kontaktunterbrechung kommen kann.

Um diese Klemmwirkung zu erzielen, ist die Codierrippe 210 in ihrem hinteren, der Steckseite abgewandten Bereich U-förmig ausgebildet mit U-förmig angeordneten Wänden, nachfolgend kurz U-Wände 212, 213 genannt. Diese U-Wände 212, 213 münden steckseitig in den trapezförmigen Steg 211 und sind mit diesem verbunden. Sie münden auf der der Steckseite abgewandten Seite in einer Gehäusewand 230, wobei sie hier mit der Gehäusewand 230 verbunden sind. Der Übergang vom trapezförmigen Steg 211 mit seinen schräg stehenden Wänden 215 in die senkrecht stehenden U- Wände 212, 213 erfolgt durch schräg verlaufende Gleitbereiche 219, die ein Hineingleiten der U- Wände 212, 213 in die trapezförmig ausgebildete Nut 110 mit ihren schräg stehenden Wänden 120 ermöglicht. Die U Wände 212, 213, die auf ihrer der Steckseite abgewandten Seite mit der Gehäusewand 230 verbunden sind, weisen an dieser Seite Verjüngungen 218 auf. Diese Verjüngungen 218 ermöglichen ein vollständiges Ineinanderschieben der beiden Steckverbinderteile 100, 200. Dies wäre ohne eine solche Verjüngung 218 aufgrund der Klemmwirkung der U-Wände nicht ohne Weiteres möglich. Diese Klemmwirkung wird in Verbindung mit den Fig. 3 und 4 nachfolgend näher erläutert.

Die Fig. 3 ist eine Schnittdarstellung der beiden ineinander gesteckten Steckverbinderteile 100, 200. Im oberen Bereich ist die U-förmige Codierrippe 210 mit ihren U-Wänden 212, 213 dargestellt, die in der Nut 110 mit trapezförmigen Wänden 120 angeordnet ist. In Fig. 4a, 4b ist schematisch der Steckvorgang dargestellt. Fig. 4a zeigt die Nut 110 mit trapezförmigen Wänden 120. Die U-Wände 212, 213 der U-förmigen Codierrippe 210 stehen senkrecht, sodass eine Überschneidung O auftritt. Diese Überschneidung O ist vor dem Steckvorgang gegeben. Beim Steckvorgang werden die U-Wände 212, 213 der Codierrippe 210 in Richtung der mit B bezeichneten Pfeile elastisch nach innen gebogen und liegen nach der Steckung an den trapezförmigen, das heißt schräg gestellten Wänden 120 ersten Codierelements 110 an. Dieser Zustand ist in Fig. 4b dargestellt. Aufgrund ihrer elastischen Verformbarkeit üben die beiden U-Wände 212, 213 dabei eine in Richtung der schräg gestellten, trapezförmigen Wände 120 gerichtete Kraft F auf, die eine Fixierung der beiden Steckverbinderteile 100, 200 aneinander ermöglicht. Diese Kraft F kann rein prinzipiell über die Länge der U-Wände 212, 213 in Steckrichtung oder besser noch über die Dicke der U-Wände 212, 213 gewissermaßen eingestellt werden. Sie kann zum einen berechnet werden oder aufgrund von entsprechenden experimentellen Untersuchungen bestimmt werden.

Um die Biegefähigkeit der Wände 212, 213 zu verbessern und um darüber hinaus auch die Steckung der beiden Gehäuseteile 100, 200 ineinander zu erleichtern, kann vorgesehen sein, dass die Wände 212, 213 an ihrem Grund Ausnehmungen 260 aufweisen, die beispielsweise halbkreisförmig ausgebildet sein können (Fig. 4a, b).

## Patentansprüche

1. Verpolungsschutz für Steckverbinder mit zwei ineinander steckbaren Steckverbinderteilen (100, 200), wobei das eine Steckverbinderteil (100) ein erstes Codierelement und das andere Steckverbinderteil (200) ein zweites Codierelement aufweisen und wobei die beiden Codierelemente so aneinander angepasst sind, dass sie bei korrekter Anordnung der Steckverbinderteile (100, 200) eine Steckung ermöglichen und bei nicht korrekter Anordnung der Steckverbinderteile (100, 200) eine Steckung verhindern, **dadurch gekennzeichnet, dass** das eine Codierelement eine in Steckrichtung verlaufende Nut (110) mit trapezförmigem Querschnitt ist und dass das andere Codierelement eine in Steckrichtung verlaufende Codierrippe (210) ist, die U-förmig mit elastisch biegbaren U-förmig angeordneten Wänden (212, 213) ausgebildet ist.

2. Verpolungsschutz nach Anspruch 1, **dadurch gekennzeichnet, dass** die U-förmig ausgebildete Codierrippe (210) mit elastischen, biegbaren U-förmig angeordneten Wänden (212, 213) in einen steckseitig angeordneten trapezförmigen Steg (211) mündet, dessen Querschnitt an den trapezförmigen Querschnitt der Nut (110) mit trapezförmigen Querschnitt ausgebildeten Codierelements angepasst ist.

3. Verpolungsschutz nach Anspruch 2, **dadurch gekennzeichnet, dass** zwischen dem trapezförmigen Steg (211) und den U-förmig angeordneten Wänden (212, 213) in Steckrichtung jeweils schräg verlaufende Gleitbereiche (219) angeordnet sind.

4. Verpolungsschutz nach einem der vorstehenden Ansprüche, **dadurch gekennzeichnet, dass** die Dicke der U-förmig angeordneten Wände (212, 213) an eine vorgebbare Auszugskraft des einen Steckverbinderteils aus dem anderen angepasst sind.

5. Verpolungsschutz nach einem der vorstehenden Ansprüche, **dadurch gekennzeichnet, dass** die Nut (110) mit trapezförmigem Querschnitt in einem ersten Steckverbindergehäuse (105) des einen Steckverbinderteils (100)angeordnet ist und dass die Codierrippe (210) an einem zweiten Steckverbindergehäuse (205) des anderen Steckverbinderteils (200) angeordnet ist.

6. Verpolungsschutz nach Anspruch 5, **dadurch gekennzeichnet, dass** die U-förmig angeordneten Wände (212, 213) mit einer Gehäusewand (230) des Steckverbindergehäuses (205) des zweiten Steckverbinderteils (200) verbunden sind.

7. Verpolungsschutz nach Anspruch 6, **dadurch gekennzeichnet, dass** sich die U-förmig angeordneten Wände (212, 213) der Codierrippe (210) hin zur Gehäusewand (230) außen verjüngen.

8. Verpolungsschutz nach einem der vorstehenden Ansprüche, **dadurch gekennzeichnet, dass** die U-förmig angeordneten Wände (212, 213) an ihrem Grund jeweils Ausnehmungen (260) aufweisen.

## Claims

1. Reverse polarity protection for plug-in connectors comprising two intermateable plug-in connector parts (100, 200), wherein the one plug-in connector part (100) comprises a first coding element and the other plug-in connector part (200) comprises a second coding element, and wherein the two coding elements are matched to each other in such a manner that when the plug-in connector parts (100, 200) are arranged correctly they make a plug-in connection possible, and that when the plug-in connector parts (100, 200) are not arranged correctly they prevent a plug-in connection, **characterized in that** the one coding element is a groove (110) extending in the mating direction and having a trapezoid-shaped cross-section, and that the other coding element is a coding rib (210) that is extending in the mating direction and that is formed in a U-shaped manner with elastically bendable walls (212, 213) that are arranged in a U-shaped configuration.

2. Reverse polarity protection according to claim 1, **characterized in that** the coding rib (210) that is formed in a U-shaped manner with elastic, bendable walls (212, 213) that are arranged in a U-shaped configuration ends in a trapezoid-shaped web (211) that is located at the side of the mating surface and that has a cross-section that is adjusted to the trapezoid-shaped cross-section of the groove (110).

3. Reverse polarity protection according to claim 2, **characterized in that** between the trapezoid-shaped web (211) and the walls (212, 213) that are arranged in the U-shaped configuration obliquely extending sliding areas (219) are respectively arranged in the mating direction.

4. Reverse polarity protection according to one of the preceding claims, **characterized in that** the thickness of the walls (212, 213) that are arranged in a U-shaped manner is adjusted to a settable pull-out force that occurs as one plug-in connector part is pulled out of the other one.

5. Reverse polarity protection according to one of the preceding claims, **characterized in that** the groove (110) with the trapezoid-shaped cross-section is arranged in a first plug-in connector housing (105) of the plug-in connector part (100), and that the coding rib (210) is arranged at a second plug-in connector housing (205) of the other plug-in connector part (200).

6. Reverse polarity protection according to claim 5, **characterized in that** the walls (212, 213) that are arranged in a U-shaped manner are connected to a housing wall (230) of the plug-in connector housing (205) of the second plug-in connector part (200).

7. Reverse polarity protection according to claim 6, **characterized in that** the walls (212, 213) of the coding rib (210) that are arranged in a U-shaped manner taper off outwards towards the housing wall (230).

8. Reverse polarity protection according to one of the preceding claims, **characterized in that** the walls (212, 213) that are arranged in a U-shaped manner respectively have recesses (260) at their base.

## Revendications

1. Protection contre l'inversion de polarité pour un connecteur, présentant deux parties de connecteur (100, 200) enfichables l'une dans l'autre, l'une des parties de connecteur (100) présentant un premier élément de détrompage et l'autre des parties de connecteur (200) présentant un deuxième élément de détrompage, les deux éléments de détrompage étant adaptés l'un à l'autre de manière à permettre un enfichage mutuel lorsque les parties de connecteur (100, 200) sont agencées correctement et de manière à empêcher tout enfichage mutuel lorsque les parties de connecteur (100, 200) sont agencées de manière incorrecte, **caractérisée en ce que** l'un des éléments de détrompage consiste en une rainure (110) orientée dans le sens de l'enfichage et présentant une section trapézoïdale, et **en ce que** l'autre des éléments de détrompage consiste en une nervure de détrompage (210) orientée dans le sens de l'enfichage et conçue en forme de U avec des parois (212, 213) formant un U et élastiquement déformables.

2. Protection contre l'inversion de polarité selon la revendication 1, **caractérisée en ce que** la nervure de détrompage (210) conçue en forme de U avec des parois (212, 213) formant un U et élastiquement déformables conduit à un gradin trapézoïdal (211) disposé côté enfichage et dont la section est adaptée à la section trapézoïdale de la rainure (110) de l'élément de détrompage conçu avec une section trapézoïdale.

3. Protection contre l'inversion de polarité selon la revendication 2, **caractérisée en ce qu'**il est prévu, dans le sens de l'enfichage, entre le gradin trapézoïdal (211) et les parois (212, 213) formant un U, une zone de coulissement (219) respective orientée en biais.

4. Protection contre l'inversion de polarité selon l'une quelconque des revendications précédentes, **caractérisée en ce que** l'épaisseur des parois (212, 213) formant un U est adaptée à une force de retrait prédéfinie relative au retrait de ladite une partie de connecteur hors de l'autre.

5. Protection contre l'inversion de polarité selon l'une quelconque des revendications précédentes, **caractérisée en ce que** la rainure (110) à section trapézoïdale est située dans un premier boîtier de connecteur (105) de ladite une partie de connecteur (100) et **en ce que** la nervure de détrompage (210) est située dans un deuxième boîtier de connecteur (205) de ladite autre partie de connecteur (200).

6. Protection contre l'inversion de polarité selon la revendication 5, **caractérisée en ce que** les parois (212, 213) formant un U sont reliées à une paroi de boîtier (230) du boîtier de connecteur (205) de la deuxième partie de connecteur (200).

7. Protection contre l'inversion de polarité selon la revendication 6, **caractérisée en ce que** les parois (212, 213) formant un U de la nervure de détrompage (210) sont effilées vers l'extérieur en direction de la paroi de boîtier (230).

8. Protection contre l'inversion de polarité selon l'une quelconque des revendications précédentes, **caractérisée en ce que** les parois (212, 213) formant un U présentent, à leur base, des évidements (260) respectifs.
